# EUROPÄISCHE PATENTSCHRIFT

(11) **EP 0 076 440 B1**
(45) Veröffentlichungstag und Bekanntmachung des Hinweises auf die Patenterteilung: **19.04.1989**
(21) Anmeldenummer: 82108835.8
(22) Anmeldetag: 23.09.1982
(51) Int. Cl.: B01L 3/00, B01L 9/00, F16L 37/12

(54) **Vorrichtung zum Zusammenhalten des Kerns und der Hülse von Glasschliffen**
Device for retaining a ground glass insert on a ground glass neck portion
Dispositif pour retenir un noyau et une collerette en verre dépoli

(30) Priorität: 06.10.1981 CH 6405/81
(43) Veröffentlichungstag der Anmeldung: 13.04.1983
(73) Patentinhaber: Keck, Hermann, Dr., CH-4106 Therwil/Basel (CH)
(72) Erfinder: Keck, Hermann, Dr., CH-4106 Therwil/Basel (CH)
(74) Vertreter: Wilhelms, Rolf E., Dr.

(56) Entgegenhaltungen:
- DE-A- 2 147 310
- FR-A- 1 581 182
- FR-A- 2 223 614
- US-A- 2 453 669

## Beschreibung

Die vorliegende Erfindung betrifft eine Schliffklammer zum Zusammenhalten des Kerns und der Hülse von Glasschliffen, bei der die Klammerarme konzentrisch übereinander angeordnet sind und jeweils eine Aussparung zum Durchlaß für die zu verbindenden röhrenförmigen Elemente aufweisen, und wobei sie einstückig bogenförmig miteinander verbunden sind.

Eine solche Schliffklammer ist aus der FR-A-1 581 182 bekannt. Diese Schliffklammer besteht aus drei Teilen, nämlich einer Federplatte in U-Form und zwei abnehmbaren Hebelarmen zum Öffnen der Federplatte. Die U-förmige gebogene Federplatte besitzt zwei im Betriebszustand etwa parallele Platten mit Aussparungen zum Durchlaß der zu verbindenden röhrenförmigen Elemente.

Bei dieser Schliffklammer wird die Federkraft durch die U-förmige Krümmung des plattenförmigen Bauteils erzielt. Diese Federkraft muß unter Berücksichtigung der Gesamtkonstruktion dieser Klammer recht groß sein, so daß die (abnehmbaren) Griffe zum Öffnen der Klammer beim Aufschieben bzw. Abziehen notwendig sind.

Durch die plattenförmige Ausbildung des Klammerteils sind die Klammerarme in Richtung der Ebene der Aussparung zum Einschub der zu verbindenden röhrenförmigen Elemente nicht flexibel. Dieses korrespondiert damit, daß die Aussparung U-förmigen Querschnitt aufweist, so daß das röhrenförmige Element ohne Aufspreizung in der Ebene der Öffnung eingeschoben werden kann.

Aufgrund dieser Konstruktion ist die Einwirkung der Bandfederkraft auf die zu verbindenden Schliffteile etwa halbkreisförmig und ungleichmäßig, mit abnehmender Krafteinwirkung bei zunehmendem Abstand von der U-förmigen Verbiegung.

Nachteilig an dieser Vorrichtung ist es, daß sie, wie zuvor ausgeführt, dreiteilig sein muß, wodurch sie als einfacher Gebrauchsgegenstand unverhältnismäßig aufwendig herzustellen ist. Der hieraus folgende große Materialaufwand ist ebenfalls nachteilig. Aber auch Handhabung und Lagerung dieser Schliffklammer sind erschwert. Schließlich ist es nachteilig, daß die Krafteinwirkung auf die zu verbindenden Schliffteile ungleichmäßig ist, woraus ungleichmäßiges Verschließen oder Verkanten der Schliffteile folgen kann.

Aufgabe der vorliegenden Erfindung ist es, eine Schliffklammer zur Verfügung zu stellen, die die im Stand der Technik aufgezeigten Nachteile überwindet.

Diese Aufgabe wird durch die erfindungsgemäße Vorrichtung durch die kennzeichnenden Merkmale des Hauptanspruchs gelöst. Die Unteransprüche 2 bis 7 sind weitere vorteilhafte Ausgestaltungen der Erfindung.

Die besonderen vorteilhaften Eigenschaften der erfindungsgemäßen Vorrichtung bestehen insbesondere auch darin, daß die Klammerarme nicht wie im bisherigen Stand der Technik plattenförmig sondern als Ringe ausgebildet sind, so daß Flexibilität in der Ebene der Aussparung zum Durchlaß für die zu verbindenden röhrenförmigen Elemente gegeben ist, wodurch wiederum die Aussparung auf etwa ein Drittel des Kreisumfanges zurückgenommen werden kann, wodurch gleichzeitig die Krafteinwirkung der erfindungsgemäßen Schliffklammer gleichförmig um den Schliff herum verteilt werden kann.

Die erfindungsgemäße Schliffklammer ist aber nicht nur in der Ebene der Durchlaßöffnung elastisch, sondern durch die Ausbildung der Verbindung der Ringe durch mehrere Bögen nuch in besonderer Weise in axialer Richtung elastisch: Diese Elastizität bedingt, daß sich die übereinander angeordneten Ringe elastisch, praktisch parallel gegeneinander bewegen können, so daß Griffe o. ä. nicht nötig sind.

Die erfindungsgemäße Schliffklammer kann sehr leicht über die zu verbindenden Schliffe geschoben und von diesen wieder abgezogen werden; eine Beschädigung des Glases kann bei der bevorzugten Verwendung von Kunststoff nicht auftreten; ein Verbiegen der erfindungsgemäßen Schliffklammer ist ebenfalls nicht möglich.

Gleichzeitig weisen sie gute Chemiekalienbeständigkeit und keinerlei Korrosion auf. Ein weiterer wesentlicher Vorteil besteht darin, daß sie auf Grund des erfindungsgemäßen Aufbaus ohne weiteres einstückig und in ansich bekannterweise einstufig hergestellt werden können.

Die Erfindung wird anhand der folgenden Figuren 1 bis 3 näher erläutert:
Fig. 1 zeigt die Draufsicht auf den oberen kleineren Ring (1)
Fig. 2 zeigt eine Seitenansicht der erfindungsgemäßen Vorrichtung
Fig. 3 zeigt eine Draufsicht auf den unteren größeren Ring (2).

Gemäß Fig. 1 weist der ringförmige Klammerarm (1) eine Öffnung (3) auf, die für den Einschub des Kerns vorgesehen ist. Diese Öffnung wird vorzugsweise durch Aussparung etwa 1/3 des Kreisumfanges erzielt. Innenliegend im Klammerarm sind Nocken 6 und Nuten 7 ausgebildet, wobei die Auflagefläche des Ringes auf der erhitzten Glasoberfläche möglichst gering gehalten wird, wodurch wiederum eine Erwärmung des Kunststoffes und damit eine mögliche Erweichung des thermoplastischen Materials gering ist. Durch die Nuten (7) kann die vom erhitzten Glas abgestrahlte Wärme, sowie die von unten nach oben steigende heiße Luft, nach oben entweichen, wodurch eine Luftzirkulation auftritt, die einen Hitzestau an den Ringen im Schliffklammernbereich verhindert. Ferner wird durch die bei den Nuten dünnere Wandstärke des Ringes die Flexibilität erhöht, wodurch ein leichtes Auf- und Absetzen der Klammern ermöglicht wird.

Als Material kann jeder Kunststoff verwendet werden, der eine ausreichend hohe Temperaturbeständigkeit, vorzugsweise von mindestens 150° C, und einen hohen Elastizitätsmudul besitzt. Geeignete Materialien sind Polyoxymethylene (POM), Polyamide (PA), Polycarbonate (PC), Polyester (PBTP, PETP), Polyphenylenoxide (PPO), Polysulfone und Polyätherimide. Besonders bevorzugt wird Polyoxymethylen, beispielsweise das Produkt, daß von der Firma Dupont unter dem Namen "Delrin" mit einem Schmelzpunkt von 175°C vertrieben wird, weil dieses Produkt eine außerordentliche gute Kombination von Temperaturstabilität und Eigenelastizität besitzt.

An dem ringförmige Klammerarm 1 sind bogenförmige Ansätze 5 angeformt, die den unteren Ring 2 mit dem darüberliegenden Klammerarm verbinden. Bevorzugt werden drei Bögen 5 angeformt und in einem Winkelbereich von etwa 120° gleichmäßig über den Klammerarm verteilt.

In Fig. 2 wird aufgezeigt, wie der obere kleinere Klammerarm 1 über die Bögen 5 mit dem unteren größeren Klammerarm 2 verbunden ist. An den Außenwandungen der Klammerarme befinden sich senkrechte Rillen (8) oder ähnliche Vorkehrungen, um die Griffestigkeit der Vorrichtung zu erhöhen.

In Fig. 3 werden in der Draufsicht auf den unteren Klammern 2 mit der Öffnung 4 die im übrigen gleichen Bezugszeichen gemäß Fig. 1 verwendet.

Bei der bestimmungsgemäßen Verwendung der erfindungsgemäßen Vorrichtung umschließt der obere, kleinere ringförmige Klammerarm den Hals des Kerns, wobei der untere größere ringförmige Klammerarm die Hülse umgreift, und durch die elastische Spannung der Verbindungsbögen (5) der feste Verschluß herbeigeführt wird.

## Patentansprüche

1. Schliffklammer zum Zusammenhalten des Kerns und der Hülse von Glasschliffen, bei der die Klammerarme konzentrisch übereinander angeordnet sind und jeweils eine Aussparung zum Durchlaß für die zu verbindenden rohrenförmigen Elemente aufweisen, und wobei sie einstückig bogenförmig miteinander verbunden sind, dadurch gekennzeichnet, daß
die Klammerarme als flexible Ringe (1, 2) ausgebildet sind; die Aussparung (4) etwa ein Drittel des Ringumfanges beträgt; und
die bogenförmige Verbindung der Klammerarme durch zwei oder mehr bogenförmige Ansätze (5) erfolgt, die in gleichmäßigem Winkelbereich zwischen den Ringen verteilt sind.

2. Schliffklammer nach Anspruch 1, dadurch gekennzeichnet, daß der Durchmesser des oberen Ringes (1) etwas kleiner als der Durchmesser des unteren Ringes (2) ist.

3. Schliffklammer nach mindestens einem der vorhergehenden Ansprüche, dadurch gekennzeichnet, daß beide Ringe (1 + 2) an der Innenseite Nocken (6) und Nuten (7) aufweisen.

4. Schliffklammer nach mindestens einem der vorhergehenden Ansprüche, dadurch gekennzeichnet, daß die beiden Ringe (1 + 2) an der Außenseite senkrechte Rillen zur rutschfesten Handhabbarkeit aufweisen.

5. Schliffklammer nach mindestens einem der vorhergehenden Ansprüche, dadurch gekennzeichnet, daß sie aus einem Kunststoff ausreichender Temperaturbeständigkeit von mindestens etwa 150°C und hohem Elastizitätsmodul besteht.

6. Schliffklammer nach mindestens einem der vorhergehenden Ansprüche, dadurch gekennzeichnet, daß sie aus Polyoxymethylen mit einem Schmelzbereich von 165 - 175° C besteht.

7. Schliffklammer nach mindestens einem der Ansprüche 1 bis 5, dadurch gekennzeichnet, daß sie aus Stahlbelch besteht, das mit wärmebeständigem Kunstoff beschichtet ist.

## Claims

1. Ground clamp for holding together the core and the neck of ground glass parts, in which the clamp arms are arranged concentrically relative to one another and each has an opening to admit the tubular elements which are to be connected, and wherein they are arcuately connected together in one piece, characterized in that the clamp arms are formed as flexible rings (1, 2), the opening (4) is approximately one third of the circumference of the ring; and the arcuate connection of the clamp arms is ensured by two or more arcuate extensions (5), which are distributed between the rings in equal sectors.

2. Ground clamp according to claim 1, characterized in that the diameter of the upper ring (1) is somewhat smaller than the diameter of the lower ring (2).

3. Ground clamp according to at least one of the preceding claims, characterised in that both rings (1 + 2) have projections (6) and notches (7) on the inside.

4. Ground clamp according to at least one of the preceding claims, characterised in that the two rings (1 + 2) have vertical grooves on the outside for non-slip handling.

5. Ground clamp according to at least one of the preceding claims, characterised in that it consists of a synthetic material having sufficient temperature stability of at least about 150 C and a high elasticity modulus.

6. Ground clamp according to at least one of the preceding claims, characterised in that it consists of polyoxymethylene having a melting range from 165°C - 175⁰C.

7. Ground clamp according to at least one of claims 1 to 5, characterized in that it consists of steel sheet, which has a coating of heat resistant synthetic material.

## Revendications

1. Crampon de polissage pour le maintien du noyau et de la douille d'un appareil de taille du verre, dans lequel les bras du crampon sont disposés concentriquement les uns au-dessus des autres, comportent chacun un dégagement pour le passage des éléments tubulaires à relier, et sont reliés les uns aux autres en arc, caractérisé en ce que les bras du crampon sont constitués de bagues flexibles (1, 2), le dégagement (4) s'étend sur environ un tiers de la périphérie de la bague, et la liaison en arc des bras du crampon est realisée par au moins deux embouts (5) cintrés répartis à intervalles angulaires réguliers entre les bagues.

2. Crampon selon la revendication 1, caractérisé en ce que le diamètre de la baque supérieure (1) est sensiblement inférieur au diamètre de la bague inférieure (2).

3. Crampon selon l'une au moins des revendications précédentes, caractérisé en ce que les deux bagues (1 + 2) sont pourvues sur leur côté intérieur de saillies (6) et de rainures (7).

4. Crampon selon l'une au moins des revendications précédentes, caractérisé en ce que les deux bagues (1 + 2) comportent sur leur côté extérieur des gorges perpendiculaires pour permettre une prise manuelle antidérapante.

5. Crampon selon l'une au moins des revendications précédentes, caractérisé en ce qu'il est constitué en une matière synthétique d'une résistance suffisante à une température d'au moins 150°C et ayant un haut module d'élasticité

6. Crampon selon l'une au moins des revendications précedentes, caractérisé en ce qu'il est formé de polyoxyméthylène de plage de fusion de 165 - 175°C.

7. Crampon selon l'une au moins des revendications 1 à 5, caractérisé en ce qu il est formé de tôle d'acier revêtue d'une matière synthétique résistante à la chaleur.
